# DEMANDE DE BREVET EUROPEEN

(11) **EP 0 245 889 A1**
(43) Date de publication de la demande: **19.11.1987**
(21) Numéro de dépôt: 87200669.7
(22) Date de dépôt: 08.04.1987
(51) Int. Cl.: A47G 9/02, B32B 31/04

(54) **Procédé de fabrication d'un produit calorifuge pour l'industrie textile et produits obtenus par l'application de ce procédé**

(30) Priorité: 29.04.1986 BE 2060973
(71) Demandeur: TOG.O.FILL naamloze Vennootschap, B-8688 Zonnebeke (BE)
(72) Inventeur: Soenen, Hubert, B-8800 Roeselare (BE)
(74) Mandataire: Ottelohe, Jozef René

(57) **Abrégé**

L'invention concerne un procédé de fabrication d'un produit calorifuge pour l'industrie textile, notamment destiné à la formation d'édredons, de couvre-lits, d'oreillers et d'autres coussins, de sacs de couchage, de doublures pour meubles et vêtements ainsi qu'anoraks et autres articles.

Selon l'invention, deux supports flexibles (1 ) avec fibres (2) sont posés l'un sur l'autre de manière que les sommets des fibres des deux supports flexibles se touchent et ensuite les bords (4) des deux supports avec fibres sont fermés.

L'invention concerne aussi tous les produits obtenus par l'application de ce procédé.

## Description

L'invention concerne un procédé de fabrication d'un produit calorifuge pour l'industrie textile, notamment destiné à la formation d'édredons, de couvre-lits, d'oreillers et d'autres coussins, de sacs de couchage, de doublures pour meubles et vêtements ainsi qu'anoraks et autres articles.

L'invention concerne en même temps tous les produits obtenus par l'application de ce procédé, y compris les composées.

On connaît un produit calorifuge qui se compose d'un support flexible, comme par exemple un tissu textile sur lequel est collée une couche de fibres, laquelle couche de fibres peut se composer d'une toison de fibres collée en plis droits sur le support. Ce produit est utilisé entre autres dans la fabrication de pantoufles et pour doubler des vêtements. Un produit obtenu de cette manière ne convient toutefois pas sans autre élaboration pour la fabrication de nombreux autres articles finis, tels qu'édredons, couvre-lits, oreillers et autres coussins, sacs de couchage, etc.

Pour y remédier, selon la principale caractéristique de l'invention, un procédé a été mis au point qui consiste à poser deux des supports précités avec fibres l'un sur l'autre de telle manière que les sommets des fibres des deux supports se touchent mutuellement et ensuite à fermer les bords ouverts des deux supports, par exemple en les cousant ou en les collant.

Une autre possibilité selon l'invention consiste à plier le support flexible avec fibre de telle manière à 180° que les fibres des deux parties pliées l'une vers l'autre arrivent à être couchées l'une sur l'autre et à fermer ensuite les bords ouverts des deux parties, par exemple en les cousant ou les collant.

Ainsi on n'obtient pas seulement un beau produit fini facile à fabriquer et bon marché, tel qu'un édredon, couvre-lit, oreiller ou autre coussin, sac de couchage ou revêtement fini pour meubles et vêtements, mais il est encore constaté qu'en posant librement l'une sur l'autre deux couches de fibres de manière que leurs sommets se touchent mutuellement, une meilleure isolation thermique est obtenue que par exemple au moyen d'une seule double couche de fibres. Il vient s'y ajouter qu'il n'est pas nécessaire de contre-pointer le produit en lés ou en patrons, de sorte qu'il est facilement lavable et durable.

A titre d'exemple sans aucun caractère limitatif suit ci-dessous une description détaillée d'une forme choisie d'un produit obtenu suivant l'invention. Cette description renvoie au dessin ci-annexé, dans lequel :
la fig. 1 représente une coupe transversale d'un support flexible avec fibres, dont le produit est fait selon l'invention;
la fig. 2 représente une coupe transversale d'un produit obtenu selon l'invention;
la fig. 3 en représente une vue en perspective.

Dans ces figures on remarque le support flexible 1, qui peut se composer d'un tissu textile, de papier, de plastique ou d'une autre matière flexible et sur laquelle une toison de fibres 2 est attachée en plis droits, par exemple au moyen d'un agglutinatif 3. Au lieu de la toison de fibres on peut aussi faire usage de n'importe quelle sorte de fibres calorifuges en vrac qui sont attachées sur le support 1.

Dans les figures 2 et 3 on remarque que, pour la fabrication d'un édredon, d'un couvre-lit, d'un oreiller ou autre coussin, d'un sac de couchage ou d'un revêtement fini pour meubles et vêtements, il a été fait usage d'un support flexible 1 avec fibres 2 coupé en largeur et longueur, qui sont pliés ensemble à 180°, les fibres se trouvant à l'intérieur du produit et dont les bords ouverts 4 du produit ainsi formé sont cousus par un piqué 5 ou collés. Ainsi est obtenu un produit solide, comme il est représenté en perspective dans la fig. 3.

Il va de soi qu'on peut aussi faire usage de deux supports flexibles 1 séparés avec couche collée de fibres.2 qui sont posées l'une sur l'autre de manière que les sommets des couches de fibres 2 se touchent mutuellement, les bords 4 du produit ainsi formé étant cousus au moyen d'un piqué 5 ou collés par un moyen adéquat.

De même il va de soi que le produit fini formé peut avoir n'importe quelles forme et dimensions et peut être destiné à n'importe quelles fins.

## Revendications

1.- Procédé de fabrication d'un produit calorifuge pour l'industrie textile, lequel produit est formé d'un support flexible (1) sur lequel est fixée une couche de fibres (2) calorifuges, caractérisé par le fait que deux supports flexibles (1) avec fibres (2) sont posés l'un sur l'autre de manière que les sommets des fibres des deux supports flexibles se touchent et qu'ensuite les bords (4) des deux supports avec fibres sont fermés.

2.- Procédé conforme à la revendication 1, caractérisé par le fait que le support flexible (1) avec fibres (2) est plié à 180° de manière que les fibres des deux parties pliées l'une sur l'autre reposent les unes sur les autres et qu'ensuite les bords (4) ouverts des deux parties sont fermés.

3.- Procédé conforme aux revendications 1 ou 2, caractérisé par le fait que les bords (4) ouverts sont cousus au moyen d'un piqué (5).

4.- Procédé conforme aux revendications 1 ou 2, caractérisé par le fait que les bords (4) ouverts sont fermés à la colle ou soudés.

5.- Produit obtenu en appliquant le procédé conforme à la revendication 1, caractérisé par le fait qu'il se compose de deux supports flexibles (1) avec une couche de fibres y fixée, les couches de fibres reposant l'une sur l'autre et les bords (4) ouverts étant fermés.

6.- Produit conforme à la revendication 5, caractérisé par le fait qu'il se compose d'un support flexible (1) avec fibres (2) y fixées plié à 180°, les fibres se trouvant à l'intérieur du produit et les bords (4) ouverts étant fermés.

7.- Produit conforme aux revendications 5 ou 6, caractérisé par le fait que le support flexible (1) se compose d'un tissu textile, de papier, de plastique ou d'une autre matière flexible.

8.- Produit conforme aux revendications 5 ou 6, caractérisé par le fait que les fibres se composent d'une toison de fibres (2) qui est fixée en plis droits sur le support flexible (1).

9.- Produit conforme aux revendications 5 ou 6, caractérisé par le fait que les bords (4) ouverts sont fermés au moyen d'un piqué (5).

10.- Produit conforme aux revendications 5 ou 6, caractérisé par le fait que les bords (4) ouverts sont fermés à la colle.

11.- Produit conforme aux revendications 5 ou 6, caractérisé par le fait qu'il se compose d'un édredon, d'un couvre-lit, d'un oreiller ou d'un autre coussin, d'un sac de couchage, de revêtements pour meubles et vêtements, et autres.
